# EUROPÄISCHE PATENTSCHRIFT

(11) **EP 0 651 833 B1**
(45) Veröffentlichungstag und Bekanntmachung des Hinweises auf die Patenterteilung: **07.05.1997**
(21) Anmeldenummer: 93915929.9
(22) Anmeldetag: 16.07.1993
(51) Int. Cl.: E01B 7/12

(54) **GLEISABSCHNITT**
RAIL SECTION
SECTION DE VOIE FERREE

(30) Priorität: 22.07.1992 DE 4224156
(43) Veröffentlichungstag der Anmeldung: 10.05.1995
(73) Patentinhaber: BWG Butzbacher Weichenbau GmbH, D-35510 Butzbach (DE)
(72) Erfinder: BENENOWSKI, Sebastian, D-35510 Butzbach (DE); HÖHNE, Hubertus, D-35510 Butzbach (DE); KAIS, Alfred, D-35423 Lich-Eberstadt (DE); NUDING, Erich, D-73434 Aalen (DE)
(74) Vertreter: Stoffregen, Hans-Herbert, Dr. Dipl.-Phys.
(86) Internationale Anmeldenummer: EP9301870
(87) Internationale Veröffentlichungsnummer: WO9402683

(56) Entgegenhaltungen:
- DD-A- 60 326
- DE-A- 1 953 959
- DE-B- 1 222 957
- DE-C- 892 902
- DE-U- 8 105 454
- FR-A- 1 186 069

## Beschreibung

Die Erfindung bezieht sich auf einen Gleisabschnitt nach den Oberbegriffen der Ansprüche 1 und 3.

Heizstücke ergeben sich bei Weichen oder Kreuzungen durch Überschneidungen von Schienensträngen. Dabei gibt es einfache, doppelte. zwei- und dreifache Herzstücke, wobei allerdings am häufigsten das einfache Herzstück bei einfachen Weichen vorzufinden ist.

Im Herzstück sind die Fahrkanten der sich kreuzenden Schienenstränge unterbrochen. Die sich von den Zungen her forsetzenden Schienenstränge werden im Herzstückbereich abgeknickt und als Flügelschienen bezeichnet. Die beiden von den Weichenenden her sich fortsetzenden Stränge werden zur Herzstückspitze zusammengeführt. Dabei kann man die Spitze entweder aus Regelschienen zusammensetzen (Schienenherzstück), aus Konstruktionsschienen zusammensetzen und teilweise verschweißen (Teilblockherzstück) oder aus einem Stück herstellen (Blockherzstück). Letztere werden z. B. bei der Deutschen Bundesbahn nur noch selten verwendet.

Bei Herzstücken, die aus Schienen hergestellt werden, erfolgt häufig ein Verschweißen dieser. Hierbei können sich jedoch dann Nachteile ergeben, wenn schwer schweißbare Materialien verbunden werden sollen. Nachteilig ist ferner, daß in der Stoßfläche Fremdmaterial vorhanden ist. Randentkohlungen sind ebenfalls nachteilig. Ferner erwächst die Gefahr von Rissen.

Sofern die Gleisteile nicht miteinander verschweißt sind, werden diese über Verbindungselemente wie Bolzen zusammengehalten. Hierbei ist jedoch nachteilig, daß eine Relativbewegung zwischen den Schienenteilen erfolgt.

Verschiedene Konstruktionen von Herzstücken sind den DD 60 326, DE 548 749, DE 23 18 419, DE 81 05 454 U1 zu entnehmen.

Der vorliegenden Erfindung liegt die Aufgabe zugrunde, ein Herzstück der eingangs beschriebenen Art derart weiterzubilden, daß sich ohne Schweißen miteinander verbundene Schienenteile zumindest senkrecht zur Längsachse des Gleisabschnitts relativ zueinander nicht bewegen können.

Die Aufgabe wird erfindungsgemäß im wesentlichen zum einen dadurch gelöst, daß das Herzstück aus unverschweißten Schienenabschnitten besteht und daß die Schienenabschnitte und zumindest bereichsweise die Futterstücke von der Hülse spielfrei durchsetzt sind. Ferner wird die Aufgabe dadurch gelöst, daß das Herzstück aus unverschweißten Herzstückabschnitten besteht, die einerseits und die zu dessen beiden Seiten angeordneten und die zugeordneten Flügelschienen beabstandenden Futterstücke andererseits mit über jeweils in Längsrichtung des Herzstücks verlaufender Profilierung formschlüssig ineinandergreifen, wobei die Profilierung aus einer durch von aufeinanderliegenden Flächen der Herzstückabschnitte bzw. Herzstückabschnitte und der Futterstücke ausgehende Zähne gebildeten Verzahnung besteht, die mit ihren Zahnflanken spielfrei aneinanderliegen.

Durch die erfindungsgemäßen Lehren ist auf einfache Weise sichergestellt, daß zwischen den zu verbindenden Schienenteilen eine Relativbewegung senkrecht zur Längsachse nicht auftreten kann, ohne daß in diesem Verbindungsbereich, insbesondere in dem von dem Verbindungselement durchsetzten Herzstückbereich ein Schweißen erforderlich ist. Folglich treten weder Probleme mit Randentkohlungen oder Rißbildungen noch solche durch das Vorhandensein von Fremdmaterialien in den Stoßflächen auf. Auch ist die Ausbildung entsprechender Herzstückbereiche kostengünstiger.

Unverschweißt bedeutet in diesem Fall, daß im Verbindungsbereich zwischen Flügelschienen und Herzstück, also in dem Bereich, wo diese Elemente über die Futterstücke mittels eines Verbindungselementes verbunden sind, die Herzstückabschnitte nicht untereinander verschweißt sind. Dies schließt jedoch nicht aus, daß zungenseitig die Spitze oder weichenendenseitig die Regelschienen angeschweißt sind.

Bei der Verwendung der spielfrei angeordneten Hülse, durch die eine Relativbewegung in jeder Richtung ausgeschlossen ist, kann diese in den Gleisteilen bzw. Futterstücken eingepreßt oder eingeschrumpft sein.

So besteht die Möglichkeit, daß die Herzstückabschnitte und Futterstücke erwärmt werden, um sodann die Hülse einzubringen. Nach dem Abkühlen ist die Hülse eingepreßt, so daß die gewünschte Spielfreiheit sichergestellt ist.

Alternativ besteht z. B. auch die Möglichkeit, die Hülse zu unterkühlen, um diese sodann in die zugeordneten Ausnehmungen von Herzstückabschnitten und Futterstücken einzubringen.

Auch besteht die Möglichkeit, daß die Hülse in die Herzstückabschnitte unterkühlt eingebracht wird und daß nach deren spielfreier Verbindung anschließend auf die Hülse zwar erwärmte Futtterstücke aufgeschrumpft werden.

Eine Weiterbildung eines Gleisabschnittes in Form eines Herzstückbereichs, wobei die Flügelschienen jeweils einen Flügelschienenkopf mit dem Herzstück zugewandten Leitflächen für ein den Herzstückbereich durchfahrendes Rad aufweisen, zeichnet sich dadurch aus, daß die jeweilige Leitfläche der Flügelschienen eine Krümmung aufweist, die auf die Krümmung eines das Herzstück durchfahrenden Rades abgestimmt ist. Dabei kann in bezug auf die jeweilige Kontaktfläche zwischen Rad und Leitfläche eine konstante Krümmungsdifferenz oder eine sich stetig ändernde Krümmungsdifferenz betrachtet in einer Ebene senkrecht zur Längsrichtung der Gleisteile bestehen.

Die in ihrer Form bekannten barren- oder blockförmigen Futterstücke setzen sich vorzugsweise aus einem von dem Herzstück ausgehenden und von der Hülse vorzugsweise vollständig spielfrei durchsetzten quaderförmigen, inneren Abschnitt, einen sich in Richtung der Flügelschienen erweiternden ersten keilförmigen, im Schnitt trapezförmigen Abschnitt und einen unterhalb des Flügelschienenkopfs und diesen abstützenden zweiten keilförmigen und ebenfalls im Schnitt trapezförmigen Abschnitt zusammen. Dabei kann der erste keilförmige Abschnitt flügelschienenkopfseitig eine Außenfläche aufweisen, die stetig in die Leitfläche übergeht. Insbesondere kann die diesbezügliche Außenfläche des ersten keilförmigen Abschnitts eine Krümmung aufweisen, die das Verhalten der Leitfläche zeigt.

Weitere Einzelheiten, Voiteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden bevorzugten Ausführungsbeispiels.

Es zeigen:
- Fig. 1: einen Schnitt durch ein erstes Ausführungsbeispiel eines Herzstückbereichs,
- Fig. 2: einen Schnitt durch ein zweites Ausführungsbeispiel eines Herzstückbereichs und
- Fig. 3: einen weiteren Schnitt durch das Herzstück gemäß dem zweiten Ausführungsbeispiel nach Fig. 2.

In der Fig. 1 ist ein Schnitt durch einen Herzstückbereich wiedergegeben, der aus einem aus zwei Schienenabschnitten (12) und (14) bestehenden Herzstück (16) und entlang diesem verlaufenden Flügelschienen (18) und (20) besteht. Die Schienenabschnitte (12) und (14) können aus Vollschienen hergestellt sein.

Zur Beabstandung von den Flügelschienen (18) und (20) zu dem Herzstück (16), also zu den zugewandten Schienenabschnitten (12) und (14) sind Futterstücke (22) und (24) grundsätzlich bekannter Geometrie vorgesehen.

Die Verbindung zwischen den Flügelschienen (18) und (20) und den Futterstücken (22) und (24) sowie zwischen den Futterstücken (22) und (24) und den Gleisabschnitten (12) und (14) und deren Verbindung untereinander selbst erfolgt schweißlos, ohne daß jedoch eine Relativbewegung zwischen diesen möglich ist. Dies wird dadurch erreicht, daß zur Erzielung einer kraftschlüssigen bzw. teilweise formschlüssigen Verbindung ein Verbindungselement wie Bolzen (26) die zuvor beschriebene Einheit durchsetzt, wobei die Futterstücke (22) und (24) teilweise, die Schienenabschnitte (12) und (14) des Herzstücks (16) vollständig von einer Hülse (28) spielfrei durchsetzt sind, innerhalb der sich der Bolzen (26) erstreckt. Der Bolzen wird über Zwischenstücke (30) und (32) an den äußeren Stegflächen der Flügelschienen (18) und (20) festgezogen, um so die gewünschte kraftschlüssige Verbindung zwischen den Flügelschienen (18), den Futterstücken (22) und (24) und dem Herzstück (16) sicherzustellen.

Dadurch, daß die Hülse (28) die Gleisabschnitte (12) und (14) und zumindest bereichsweise die Futterstücke (22) und (24) spielfrei durchsetzt, ist eine Relativbewegung zwischen diesen und damit zu den Flügelschienen (18) und (20) ausgeschlossen. Letzteres wird durch die Futterstücke (22) und (24) bewirkt, die jeweils einen äußeren keilförmigen, im Schnitt trapezförmigen Abschnitt (34) bzw. (36) aufweisen, der derart an die Geometrie der nicht näher bezeichneten Laschenkammer der zugeordneten Flügelschienen (18) bzw. (20) angepaßt ist, so daß eine Relativbewegung ausgeschlossen ist.

Die Futterstücke (22) und (24) setzen sich jeweils aus einem inneren quadeiförmigen und an den äußeren Stegflächen der Schienenabschnitte (12) und (14) sich abstützenden inneren Abschnitte (38) bzw. (40), einem sich anschließenden in Richtung der Flügelschienenköpfe (42) bzw. (44) sich erstreckenden ersten keilförmigen Abschnitt (46) bzw. (48) sowie dem an die Laschen der Flügelschienen (18) und (20) angepaßten und in einer gemeinsamen Ebene (35) bzw. (37) die Flügelschienenköpfe (42) und (44) abstützenden zweiten keilförmigen Abschnitt (34) bzw. (36) zusammen.

Innerhalb der quaderförmigen Abschnitte (38) und (40) verläuft die Hülse (28) spielfrei.

Als besonderes Merkmal ist noch hervorzuheben, daß die Flügelschienenköpfe (42) und (44) Leitflächen (50) und (52) mit jeweils einer Krümmung aufweisen, die der das Herzstück durchfahrender Räder (54) angepaßt ist. Dabei kann in der Berührungsfläche zwischen der Leitfläche (50) und (52) und dem Rad (54) eine konstante Krümmungsdifferenz oder auf einanderfolgenden Abschnitten eine sich stetig ändernde Krümmungsdifferenz bestehen, betrachtet jeweils in einer Ebene senkrecht zur Herzstücklängsachse. Auf die Leitflächen (50) und (52) abgestimmt erstrecken sich die zugewandten Außenflächen (56) und (58) der inneren keilförmigen, im Schnitt trapezförmigen Abschnitte (46) und (48).

Dadurch, daß die Flügelschienenköpfe (42) und (44) unterseitig von den zweiten keilförmigen Abschnitten (34) und (36) weitgehend über ihre ganze Breite in der gemeinsamen Ebene (35) und (37) abgestützt sind, ergibt sich im Vergleich zum vorbekannten Stand der Technik eine größere Auflagefläche, wodurch wiederum die Stabilität des Herzstückbereichs erhöht wird.

Die verwendeten Materialien der Schienenabschnitte (12) und (14), der Futterstücke (22) und (24) sowie der Hülse (28) sollten gleiche oder nahezu gleiche Ausdehnungskoeffizienten aufweisen.

In den Fig. 2 und 3 ist eine weitere Ausführungsform eines Herzstücksbereichs dargestellt, bei dem das Herzstück (60), das den Flügelschienen (62) und (64) zugeordnet ist, aus zwei nicht miteinander verschweißten Schienenabschnitten (66) und (68) besteht, die vorzugsweise aus Vollschienen hergestellt sind.

Zwischen den Flügelschienen (62) bzw. (64) und dem Herzstück (60) sind entsprechend der Fig. 1 Futterstücke (70) und (72) angeordnet. Die so gebildete Einheit aus Flügelschienen (62) und (64), Futterstücken (70) und (72) sowie Herzstück (60) wird mit Spiel von einem Bolzen (74) durchsetzt, der außenseitig über Zwischenstücke (76) und (78) an den äußeren Stegflächen der Flügelschienen (62) und (64) festziehbar ist, um den gewünschten Kraftschluß zu bewirken.

Um auszuschließen, daß sich die das Herzstück bildende Teile, insbesondere die Schienenabschnitte (66) und (68) des Herzstücks (60) in Richtung der Mittelachse (80) relativ zueinander bewegen können, sind die aufeinanderliegenden Flächen der Schienenabschnitte (66) und (68) bzw. der an diesen anliegenden Flächen der Futterstücke (70) und (72) profiliert. Diese Profilierung wird durch von den aufeinanderliegenden Flächen ausgehende und in Längsrichtung des Herzstücks verlaufende Zähne gebildet, von denen beispielhaft in jeder Fläche jeweils nur ein Zahn mit dem Bezugszeichen (82), (84), (86), (88), (90) und (92) versehen ist. Dabei sind die jeweiligen Zähne derart ausgebildet, daß Zahnflanken von ineinandergreifenden Zähnen spielfrei zueinander ausgerichtet sind, wohingegen zugeordneter Zahnkopf (81) und Zahnfuß (83) von von gegenüberliegenden Flächen ausgehenden Zähnen zueinander beabstandet sind (siehe auch vergrößerten Ausschnitt in Fig. 3).

Des weiteren beschreiben die Flanken, von denen beispielhaft zwei aufeinanderliegende mit den Bezugszeichen (94) und (96) versehen sind, zur Mittelachse (80) einen Winkel α, der vorzugsweise zwischen 65° und 75°, insbesondere bei 70° liegt.

Auf diese Weise ist beim Anziehen des Bolzens (74) der gewünschte Formschluß erzielbar, so daß eine Relativbewegung in Richtung der Mittelachse (80) ausgeschlossen ist. Entsprechende Geometrien gelten selbstverständlich auch für die zwischen den Futterstücken (70) bzw. (72) und dem Herzstück (60) verlaufenden Zähne (82), (84) bzw. (90), (92).

Hinsichtlich der Schienenköpfe der Flügelschienen (62) und (64) bzw. der Ausbildung der Leitflächen sowie der auf diese ausgerichteten Geometrie der Futterstücke (70) und (72) wird auf das Ausführungsbespiel der Fig. 1 verwiesen, so daß es einer weiteren Erläuterung nicht bedarf.

Zu erwähnen ist jedoch noch, daß die gemeinsamen Ebenen von Futterstück (70) bzw. (72) und Flügelschienenkopfunterseite, die mit dem Bezugszeichen (98) bzw. (100) versehen ist, zur Mittelachse (80) einen Winkel β beschreiben, der gleichfalls vorzugsweise zwischen 65° und 75°, insbesondere bei 70° liegt.

Auch ist anzumerken, daß die Hülse in Fig. 2 und 3 kein zwingendes Element ist.

## Patentansprüche

1. Gleisabschnitt in Form eines aus zwei Schienenabschnitten (12, 14) zusammengesetzten Herzstücks (16) und über Futterstücke (22, 24) beabstandete Flügelschienen (18, 20), wobei zumindest das Herzstück von einer ein Verbindungselement wie Bolzen (26) umgebenden Hülse (28) durchsetzt ist und über das Verbindungselement eine kraftschlüssige Verbindung zwischen dem Herzstück, den Futterstücken und den Flügelschienen erfolgt,
**dadurch gekennzeichnet,**
daß das Herzstück (16) aus unverschweißten Schienenabschnitten (12, 14) besteht und daß die Schienenabschnitte und zumindest bereichsweise die Futterstücke von der Hülse (28) spielfrei durchsetzt sind.

2. Gleisabschnitt nach Anspruch 1
**dadurch gekennzeichnet,**
daß die Hülse (28) in den Gleisabschnitten (12, 14) bzw. den Futterstücken (22, 24) eingepreßt oder eingeschrumpft ist.

3. Gleisabschnitt mit von einem zumindest bereichsweise von gegebenenfalls einer Hülse umgebenen Verbindungselement wie Bolzen (74) durchsetzten, aus zwei Schienenabschnitten (66, 68) zusammengesetztem Herzstück (60) und diesem zugeordneten über Futterstücke (70, 72) beabstandbaren Flügelschienen (62, 64), wobei über das Verbindungselement eine kraftschlüssige Verbindung zwischen dem Herzstück, den Futterstücken und den Flügelschienen erfolgt,
**dadurch gekennzeichnet,**
daß das Herzstück (60) aus unverschweißten Herzstückabschnitten (66, 68) besteht, die einerseits und die zu dessen beiden Seiten angeordneten und die zugeordneten Flügelschienen (62, 64) beabstandenden Futterstücke (70, 72) andererseits mit über jeweils in Längsrichtung des Herzstücks verlaufender Profilierung (82, 84, 86, 88, 90, 92) formschlüssig ineinandergreifen, wobei die Profilierung aus einer durch von aufeinanderliegenden Flächen der Herzstückabschnitte (66, 68) bzw. Herzstückabschnitte (60) und der Futterstücke (70, 72) ausgehende Zähne (82, 84, 86, 88, 90, 92) gebildeten Verzahnung besteht, die mit ihren Zahnflanken (94, 96) spielfrei aneinanderliegen.

4. Gleisabschnitt nach Anspruch 3,
**dadurch gekennzeichnet**,
daß Zahnkopf (81) und Zahnfuß (83) von ineinandergreifenden Zähnen zueinander beabstandet sind.

5. Gleisabschnitt nach Anspruch 3,
**dadurch gekennzeichnet,**
daß der Flankenwinkel der Zahnflanken (94, 96) zur Mittelachse des Herzstücks (60) bzw. der Flügelschienen (62, 64) einen Winkel α vorzugsweise mit 65° < α < 75°, insbesondere α = 70° beschreibt.

6. Gleisabschnitt nach zumindest einem der vorgehenden Ansprüche,
**dadurch gekennzeichnet**,
daß die gemeinsame Ebene (35, 37, 98, 100) von Flügelschienenkopf (42, 44) und Futterstück (22, 24, 70, 72) zur Mittelachse (80) der Flügelschienen einen Winkel β vorzugsweise mit 65° < β < 75°, insbesondere β = 70° beschreibt.

7. Gleisabschnitt in Form eines Herzstückbereichs nach einem der vorhergehenden Ansprüche, wobei die Flügelschienen jeweils einen Flügelschienenkopf (42, 44) mit dem Herzstück (16) zugewanden Leitflächen (50, 52) für ein den Herzstückbereich durchfahrendes Rad (54) aufweisen,
**dadurch gekennzeichnet,**
daß die Leitflächen (50, 52) der Flügelschienenköpfe (42, 44) eine Krümmung aufweisen, die auf die Krümmung des den Herzstückbereich durchfahrenden Rades (54) abgestimmt sind.

8. Gleisabschnitt nach Anspruch 7,
**dadurch gekennzeichnet,**
daß im Berührungsbereich zwischen der Leitfläche (50, 42) und dem Rad (54) zwischen diesen eine konstante Krümmungsdifferenz oder in aufeinanderfolgenden Berührungsbereichen eine sich stetig ändernde Krümmungsdifferenz besteht, betrachtet jeweils in einer Ebene senkrecht zur Längsrichtung des Herzstückbereichs.

9. Gleisabschnitt nach zumindest einem der vorhergehenden Ansprüche,
**dadurch gekennzeichnet,**
daß sich das Futterstück (22) aus einem von dem Herzstück (16) ausgehenden und von der Hülse vorzugsweise vollständig spielfrei durchsetzten quaderförmigen inneren Abschnitt (38, 40), einem sich in Richtung des Flügelschienenkopfes (42, 44) erweiternden ersten keilförmigen Abschnitt (46, 48) und einem unterhalb des Flügelschienenkopfs und diesen, in einer gemeinsamen Ebene (35, 37) abstützenden zweiten keilförmigen Abschnitt (34, 36) zusammensetzt.

10. Gleisabschnitt nach zumindest Anspruch 9,
**dadurch gekennzeichnet,**
daß der erste keilförmige Abschnitt (46, 48) des Futterstücks (22, 24) flügelschienenkopfseitig mit einer Außenfläche (56, 58) versehen ist, die stetig in die Leitfläche (50, 52) des Flügelschienenkopfes (42, 44) übergeht.

11. Gleisabschnitt nach zumindest einem der vorhergehenden Ansprüche,
**dadurch gekennzeichnet,**
daß die Außenfläche (56, 58) des ersten keilförmigen Abschnitts (46, 48) des Futterstücks (22, 24) eine Krümmung aufweist, die der der Leitfläche (50, 52) des Flügelschienenkopfes angepaßt ist.

## Claims

1. A rail section in the form of a frog (16) comprising two rail sections (12, 14) and guard rails (18, 20) held apart by liners (22, 24), where at least said frog is passed through by a sleeve (28) surrounding a connecting element such as a bolt (26) and where a non-positive connection between said frog, said liners and said guard rails is achieved via said connecting element,
**wherein**
said frog (16) comprises unwelded rails sections (12, 14) and wherein said rail sections and at least partially said liners are passed through without play by said sleeve (28).

2. A rail section according to Claim 1,
**wherein**
said sleeve (28) is pressed or shrunk into the rail sections (12, 14) or liners (22,24).

3. A rail section with a frog (60) comprising two rail sections (66, 68) and passed through at least in some areas by a connecting element such as a bolt (74) possibly surrounded by a sleeve and with guard rails (62, 64) associated with said frog (60) and holdable apart from one another by liners (70, 72), with a non-positive connection between said frog, said liners and said guard rails being achieved via said connecting element,
**wherein**
said frog (60) comprises unwelded frog sections (66, 68), and wherein said sections on the one hand and the liners (70, 72) arranged on both sides thereof holding apart said associated guard rails (62, 64) on the other hand positively engage with one another by profiling (82, 84, 86, 88, 90, 92) provided in the longitudinal direction of said frog, said profiling comprising a serration formed by teeth (82, 84, 86, 88, 90, 92) extending from contacting surfaces of said frog sections (66, 68) or frog sections (60) and of said liners (70, 72) and being in play-free contact with their tooth flanks (94, 96).

4. A rail section according to Claim 3,
**wherein**
tooth head (81) and tooth foot (83) are held apart from one another by teeth engaging in one another.

5. A rail section according to Claim 3,
**wherein**
the flank angle of said tooth flanks (94, 96) in relation to the central axis of said frog (60) or said guard rails (62, 64) describes an angle α of preferably 65° < α < 75°, in particular α = 70°.

6. A rail section according to at least one of the preceding claims,
**wherein**
the common plane (35, 37, 98, 100) of said guard rail heads (42, 44) and said liners (22, 24, 70, 72) in relation to said central axis (80) of said guard rails describes an angle β of preferably 65° < β < 75°, in particular β = 70°.

7. A rail section in the form of a frog area in accordance with one of the preceding claims, where said guard rails each have a guard rail head (42, 44) with guide surfaces (50, 52) facing said frog (16) for a wheel (54) passing the frog area,
**wherein**
said guide surfaces (50, 52) of said guard rail heads (42, 44) have a curvature matching the curvature of said wheel (54) passing said frog area.

8. A rail section according to Claim 7,
**wherein**
a constant curvature difference applies in the contact area between said guide surface (50, 52) and said wheel (54), or a continually changing curvature difference in succeeding contact areas, in each case viewed in a plane medical to the longitudinal direction of said frog area.

9. A rail section according to at least one of the preceding claims,
**wherein**
said liner (22) is composed of a block-like inner section (38, 40) extending from said frog (16) and passed through by said sleeve preferably completely without play, of a first wedge-shaped section (46, 48) tapering out in the direction of said guard rail head (42, 44), and of a second wedge-shaped section (34, 36) underneath said guard rail heard and supporting the latter in a common plane (35, 37).

10. A rail section according to Claim 9 at least,
**wherein**
said first wedge-shaped section (46, 48) of said liner (22, 24) is provided on the guard rail head side with an outer surface (56, 58) that smoothly merges into the guide surface (50, 52) of said guard rail head (42, 44).

11. A rail section according to at least one of the preceding claims,
**wherein**
said outer surface (56, 58) of said first wedge-shaped section (46, 48) of said liner (22, 24) has a curvature matched to that of said guide surface (50, 52) of said guard rail head.

## Revendications

1. Section de voie ferrée en forme de pièce de coeur (16) constituée de deux sections de rail (12, 14) assemblées et de pattes de lièvre (18, 20) espacées par des cales (22, 24), la pièce de coeur au moins étant traversée par une douille (28) enveloppant un élément de liaison tel qu'un boulon (26) qui établit une liaison par adhérence entre la pièce de coeur, les cales et les pattes de lièvre,
caractérisée en ce que
la pièce de coeur (16) est constituée de sections de rails (12, 14) non soudées, et qu'au moins localement les cales sont traversées sans jeu par la douille (28).

2. Section de voie ferrée selon la revendication 1,
caractérisée en ce que
la douille (28) est emmanchée à force ou avec rétreint dans les sections de rail (12, 14) et dans les cales (22, 24).

3. Section de voie ferrée constituée d'une pièce de coeur (60) faite de deux sections de rail (66, 68) assemblées et traversées par une pièce de liaison telle qu'un boulon (74) éventuellement enveloppé au moins localement par une douille, de pattes de lièvre (62, 64) espacées par des cales (70, 72) étant associées à la pièce de coeur, à partir de deux éléments de liaison assemblés à la pièce de coeur (60)
caractérisée en ce que
la pièce de coeur (60) est faite de deux parties (66, 68) non soudées, ces parties d'une part, les pattes de lièvre (62, 64) qui les encadrent avec leurs cales d'espacement associées (70, 72) d'autre part, étant en prise par combinaison de formes par l'intermédiaire d'un profilage selon la direction longitudinale de la pièce de coeur (82, 84, 86, 88, 90, 92), ce profilage étant constitué d'une denture dont les dents (82, 84, 86, 88, 90, 92) sont creusées dans les faces directement au contact des parties de pièce de coeur (66, 68) ainsi que dans les faces des parties de pièce de coeur (60) en contact avec les cales (70, 72) correspondantes, avec absence de jeu d'engrènement des flancs des dents (94, 96).

4. Section de voie ferrée selon la revendication 3,
caractérisée en ce qu'
entre la tête de dent (81) et le pied (83) de la dent en prise avec celle portant la tête, il subsiste un intervalle.

5. Section de voie ferrée selon la revendication 3,
caractérisée en ce que
l'angle α, d'inclinaison des flancs des dents (94, 96) par rapport au plan médian de la pièce de coeur (60) ou des pattes de lièvre (62, 64) est de préférence compris entre 65° et 75°, en particulier 70°.

6. Section de voie ferrée selon une des revendications précédentes,
caractérisée en ce que
le plan commun (35, 37, 98, 100) de la tête de patte de lièvre (42, 44) et de la cale (22, 24, 70, 72) décrit, par rapport au plan médian (80) de la patte de lièvre, un angle β compris de préférence entre 65° à 75°, en particulier 70°.

7. Section de voie ferrée en forme de zone à pièce de coeur selon une des revendications précédentes, dans laquelle les pattes de lièvre ont chacune une tête (42, 44) présentant des faces directrices (50, 52) pour des roues (54) passant sur la pièce de coeur, ces faces regardant vers la pièce de coeur,
caractérisée en ce que
les faces directrices (50, 52) des têtes de patte de lièvre (42, 44) présentent en profil une courbure accordée à celle de la roue (54) passant sur la pièce de coeur.

8. Section de voie ferrée selon la revendication 7,
caractérisée en ce que
dans la zone de contact entre la face directrice (50, 42) et la roue (54), il existe une différence constante entre les courbures correspondantes ou encore la différence des courbures variant constamment au long des zones successives de contact, l'observation étant faite chaque fois dans un plan perpendiculaire à la direction longitudinale de la pièce de coeur.

9. Section de voie ferrée selon une des revendications précédentes,
caractérisée en ce que
la cale (22) est constituée d'une partie intérieure (38, 40) parallélépipédique partant de la pièce de coeur (16) et traversée par la douille de préférence totalement sans jeu, d'une première partie en forme de coin (46, 47) s'élargissant en direction de la tête de patte de lièvre (42, 44) et d'une seconde partie en forme de coin (34, 36) située sous la tête de patte de lièvre qu'elle soutient le long d'un plan commun d'appui (35, 37).

10. Section de voie ferrée selon la revendication 9,
caractérisée en ce que
la première partie en forme de coin (46, 48) de la cale (22, 24) présente, du côté de la patte de lièvre, une face externe (56, 58) se prolongeant régulièrement par la face directrice (50, 52) de la tête de patte de lièvre (42, 44).

11. Section de voie ferrée selon une des revendications précédentes,
caractérisée en ce que
la face externe (56, 58) de la première partie en forme de coin (46, 48) de la cale (22, 24) présente en profil une courbure adaptée à celle de la face directrice (50, 52) de la tête de patte de lièvre.
